# FASCICULE DE BREVET EUROPEEN

(11) **EP 1 281 622 B1**
(45) Date de publication et mention de la délivrance du brevet: **10.02.2010**
(21) Numéro de dépôt: 02291800.7
(22) Date de dépôt: 17.07.2002
(51) Int. Cl.: B65D 5/50

(54) **Corps d'emballage en un matériau semi-rigide, pour le conditionnement et l'exposition en vente d'articles divers.**
Verpackungskörper aus halbsteifen Material zum Lagern und Ausstellen von Warengütern
Packaging body of semirigid material for storing and displaying goods

(30) Priorité: 01.08.2001 FR 0110320
(43) Date de publication de la demande: 05.02.2003
(73) Titulaire: SMURFIT KAPPA France, 94160 Saint-Mandé (FR)
(72) Inventeur: van Oycke, Jacky, 27950 Saint-Marcel (FR)
(74) Mandataire: Roger, Walter

(56) Documents cités:
- DE-U- 9 311 191
- FR-A- 2 703 663
- US-A- 3 073 440
- US-A- 3 756 385

## Description

La présente invention a pour objet un corps d'emballage en un matériau semi-rigide tel que le carton ou le carton ondulé, pour le conditionnement et l'exposition en vente d'articles divers.

Il devient de plus en plus fréquent d'exposer en vente des objets dans les emballages mêmes qui ont servi à leur transport. Ces emballages sont donc en général équipés de moyens aptes à maintenir les objets en position, à faciliter leur accès par des acheteurs éventuels et à les présenter d'une façon aussi attrayante que possible, chaque emballage devant par conséquent être adapté aux articles conditionnés.

Le document US, 3,073,440 décrit un emballage destiné à éviter aux biens disposés à l'intérieur de se déplacer. Un autre exemple est divulgué par DE 9 311 191 U.

C'est ainsi que, dans FR 2 669 893 A, la Demanderesse a décrit un emballage ayant la forme d'un parallélépipède rectangle pour le conditionnement d'objets disposés tête-bêche, par exemple des plaques de carton supportant des articles de type varié sous un blister, les objets étant disposés perpendiculairement à deux faces parallèles de l'emballage et reposant sur une troisième face perpendiculaire aux précédentes, cette troisième face comportant une ligne de pliage ou d'amorces de rupture parallèle aux deux autres parois. Des moyens sont prévus pour diviser l'emballage en deux parties sensiblement égales, aptes à pivoter librement avec les objets qu'elles contiennent autour de la ligne de pliage ou d'amorces de rupture, afin de séparer en deux lots distincts les objets précédemment disposés tête-bêche, les deux parties, attenantes ou éventuellement séparées, formant ainsi des présentoirs pour les objets conditionnés.

Dans la face de ces parties sur laquelle reposent les objets conditionnés et qui forme le fond de ces présentoirs peuvent être prévues des languettes montées pivotantes autour de lignes de pliage et aptes à être redressées vers l'intérieur de l'emballage pour former des cales entre les objets conditionnés.

La présente invention vise aussi à maintenir en position dans un corps d'emballage des objets conditionnés, mais à l'aide de languettes découpées dans deux parois parallèles de ce corps ou dans deux panneaux doublant intérieurement ces parois, ces languettes étant montées pivotantes autour de lignes de pliage parallèles au fond.

A cet effet, l'invention a pour objet un corps d'emballage en un matériau semi-rigide tel que le carton ou le carton ondulé, ce corps formant une barquette pour le transport et l'exposition en vente d'une rangée d'articles identiques y occupant tous la même position, ce corps comprenant une partie de fond polygonale et des parois latérales attenantes par des lignes de pliage à cette partie de fond et dressées perpendiculairement à celle-ci, des moyens étant prévus pour verrouiller ces parois en position redressée, cet emballage étant caractérisé en ce que dans deux parois latérales parallèles ou dans des panneaux attenants à ces parois et les doublant intérieurement sont ménagées des languettes articulées sur ces parois ou panneaux par des lignes de pliage parallèles à la partie de fond, ces languettes étant ainsi aptes à être redressées perpendiculairement à ces parois ou panneaux pour former des éléments intercalaires entre les articles conditionnés ou pour être engagées dans ces articles, en vue de les maintenir en position.

Les languettes peuvent être prédécoupées dans les parois ou panneaux considérés ou être constituées d'ébauches limitées par des lignes d'amorces de rupture dans ces parois ou panneaux.

Ce corps d'emballage peut avantageusement être combiné avec une partie formant couvercle, qui le coiffe. Dans cette forme de mise en oeuvre de l'invention, une partie d'au moins une paroi distincte de celles dans lesquelles sont ménagées des languettes peut avantageusement être collée contre une paroi correspondante du couvercle, cette partie étant délimitée dans la paroi associée par des lignes d'amorces de rupture, permettant de la désolidariser manuellement du reste de la paroi sur les lieux d'exposition en vente pour séparer le couvercle du corps de l'emballage.

Avantageusement, dans cette réalisation, la paroi du couvercle qui est collée contre cette partie de la paroi associée du corps d'emballage comporte, au-dessus de cette partie, une découpe ou une échancrure permettant de repousser directement du doigt la paroi du corps pour la séparer sans effort de la partie collée.

Le flan prédécoupé et refoulé en un matériau semi-rigide tel que le carton ou le carton ondulé dont est issu le corps d'emballage conforme à l'invention constitue un autre objet de l'invention. Ce flan comprend une partie polygonale destinée à former la partie de fond de l'emballage et, attenants à certains au moins des côtés de cette partie polygonale par des lignes de pliage, des panneaux destinés à former des parois latérales de l'emballage, et il est caractérisé en ce que, dans deux panneaux attenants à la partie polygonale par deux lignes de pliage parallèles ou dans deux panneaux attenants aux précédents par deux lignes de pliage parallèles à ces dernières sont ménagées des languettes ou des ébauches de languettes articulées sur le reste de la paroi ou du panneau associé par des lignes de pliage parallèles à celles par lesquelles ces deux panneaux sont articulés sur la partie polygonale.

Dans ce flan comme dans le corps d'emballage, les languettes peuvent être prédécoupées dans les panneaux associés ou être constituées d'ébauches limitées dans ces panneaux par des lignes d'amorces de rupture.

L'invention a enfin pour objet l'emballage défini ci-dessus et contenant une rangée d'articles identiques y occupant tous la même position, caractérisé en ce que les languettes associées à chacune des deux parois parallèles ou à chacun des panneaux doublant celles-ci sont interposées entre les articles conditionnés ou engagées dans ceux-ci.

D'autres caractéristiques et avantages de l'invention apparaîtront dans la description détaillée qui va suivre de deux formes de réalisation. Dans cette description, on se réfèrera aux dessins schématiques annexés, sur lesquels :
La figure 1 est une vue en perspective éclatée d'un emballage en deux parties, dont le corps d'emballage est constitué par une première forme de réalisation de l'invention ;
La figure 2 est une vue en plan du flan de carton ondulé prédécoupé et refoulé dont est issu le corps de l'emballage de la figure 1 ;
La figure 3 est une vue en plan d'un flan de carton ondulé prédécoupé et refoulé pour la réalisation d'une autre forme de réalisation de ce corps d'emballage.

L'emballage représenté sur la figure 1 comprend un corps 1 formant barquette, pour le transport et l'exposition en vente d'articles divers 10, et un couvercle 2 d'un type connu, coiffant le corps 1 pendant le transport ou le stockage des articles 10 conditionnés.

Le corps 1 comprend ici une partie rectangulaire 3 de fond, suivant deux côtés parallèles de laquelle sont articulées par des lignes de pliage deux parois 4 d'épaisseur simple, redressées perpendiculairement à la partie 3, tandis que deux autres parois 5 sont articulées suivant deux autres côtés parallèles de la partie 3 et redressées elles aussi perpendiculairement à celle-ci, ces parois 5 étant doublées intérieurement par un panneau rectangulaire 6, qui est articulé à leur partie supérieure par une ligne de pliage ou un double refoulage parallèle à la partie 3 et est rabattu contre la paroi 5 attenante vers le fond 3. Des volets 7, attenants aux extrémités des parois 5 par des lignes de pliage perpendiculaires à la partie de fond 3, sont appliqués contre la face interne des parois 4 contiguës et collés contre elle, de manière à verrouiller les parois 4 et 5 en position redressée.

Conformément à l'invention, des languettes 8 sont découpées dans les panneaux 6 doublant les parois 5 et montées pivotantes par rapport à ces panneaux autour de lignes de pliage parallèles à la partie 3. Dans la forme de réalisation représentée, ces lignes de pliage sont confondues avec celles par lesquelles les panneaux 6 sont articulés sur les parois 5 associées, mais les lignes de pliage servant d'articulation aux languettes 8 peuvent aussi bien être décalées par rapport à la partie supérieure des parois 5, comme on le verra ci-après.

Comme on le voit sur la figure 1, les languettes 8 sont destinées à être redressées à l'intérieur du corps 1, pour venir s'intercaler entre les objets 10 conditionnés, ou pénétrer à l'intérieur de ceux-ci, afin de les maintenir latéralement dans la position désirée, en formant une unique rangée dans laquelle ils occupent des positions identiques.

Dans le cas des dessins, les articles 10 représentés comprennent une plaque de carton repliée sur elle-même et supportant un objet 12 sous blister, les languettes 8 étant engagées entre les parties repliées et assemblées par collage de la plaque de carton.

Le couvercle 2 coiffant le corps 1 peut être de n'importe quel type connu en soi et, pour le transport des articles conditionnés, au moins l'une de ses parois peut être collée contre une paroi 4 correspondante du corps 1. Avantageusement, comme représenté sur les dessins, la partie 11 d'une paroi 4 contre laquelle est collée une paroi de couvercle 2 est délimitée sur cette paroi 4 par des lignes d'amorces de rupture qui permettent ainsi, sur les lieux d'exposition en vente des articles conditionnés, de détacher manuellement cette partie 11 du reste de la paroi 4 et de séparer ainsi le couvercle 2 du corps 1, la partie 11 restant collée à l'intérieur du couvercle 2 comme on le voit sur la figure 1. Pour faciliter la séparation de la partie 11 du reste de la paroi 4, une échancrure 13 est prévue dans la partie basse de la paroi correspondante du couvercle 2, au-dessous de cette partie 11, et il suffit ainsi d'exercer une pression d'un doigt sur la paroi 4 pour la séparer de la partie 11.

Bien entendu, l'invention n'est pas limitée au cas où les languettes sont découpées dans des panneaux rabattus contre des parois parallèles du corps de l'emballage, mais ces languettes ou des ébauches de telles languettes limitées par des lignes d'amorces de rupture peuvent être ménagées dans des parois parallèles du corps non doublées par des panneaux rabattus.

C'est ce qui est représenté sur la figure 3, où les organes déjà décrits sont désignés par les mêmes chiffres de référence affectés de l'indice '. Dans cette réalisation, les languettes 8' sont découpées dans les parois 5' et sont articulées sur celles-ci par des lignes de pliage parallèles au fond et situées à un niveau intermédiaire entre ce fond et l'arête supérieure de la paroi.

## Revendications

1. Corps d'emballage en un matériau semi-rigide tel que le carton ou le carton ondulé, ce corps formant une barquette (1) pour le transport et l'exposition en vente d'une rangée d'articles identiques y occupant tous la même position, ce corps comprenant une partie (3) de fond polygonale et des parois latérales (4, 5) attenantes par des lignes de pliage à cette partie de fond (3) et dressées perpendiculairement à celle-ci, des moyens étant prévus pour verrouiller ces parois en position redressée, cet emballage étant **caractérisé en ce que**_dans des panneaux (6) attenants à, et en contact avec, ces parois (5) et les doublant intérieurement sont ménagées des languettes (8, 8') articulées sur ces parois ou panneaux par des lignes de pliage parallèles à la partie (3) de fond, ces languettes (8, 8') étant ainsi aptes à être redressées perpendiculairement à ces parois ou panneaux pour former des éléments intercalaires entre les articles (10) conditionnés ou pour être engagées dans ces articles, en vue de les maintenir en position.

2. Corps d'emballage selon la revendication 1, **caractérisé en ce que** les languettes (8, 8') sont prédécoupées dans les parois parallèles (5') ou dans les panneaux (6) doublant ces parois (5).

3. Corps d'emballage selon la revendication 1, **caractérisé en ce que** les languettes (8, 8') sont constituées d'ébauches limitées par des lignes d'amorces de rupture dans les parois parallèles (5') ou dans les panneaux (6) doublant ces parois (5).

4. Emballage comprenant le corps (1) selon l'une des revendications 1 à 3 et un couvercle (2) coiffant ce corps (1) et dont au moins l'une des parois est collée contre la paroi correspondante (4, 4') du corps (1).

5. Emballage selon la revendication 4, **caractérisé en ce que** la partie (11, 11') de la paroi (4, 4') du corps (1) contre laquelle est collée une paroi du couvercle (2) est limitée par des lignes d'amorces de rupture permettant de la séparer du reste de la paroi (4, 4').

6. Emballage selon la revendication 5, **caractérisé en ce que** la paroi du couvercle (2) comporte au-dessous de la partie (11, 11') une découpe ou une échancrure (13) permettant d'exercer une pression à l'aide d'un doigt contre la paroi (4, 4') en vue de la désolidariser de la partie (11, 11').

7. Flan prédécoupé et refoulé en un matériau semi-rigide tel que le carton ou le carton ondulé, pour la réalisation d'un corps d'emballage selon l'une des revendications 1 à 3, ce flan comprenant une partie polygonale (3, 3') destinée à former la partie de fond de l'emballage et, attenantes à certains au moins des côtés de cette partie polygonale (3) par des lignes de pliage, des panneaux (4, 4' ; 5, 5') destinés à former des parois latérales de l'emballage, cet emballage étant **caractérisé en ce que**, dans deux panneaux (6, 6') attenants aux deux panneaux (5, 5') attenants à la partie polygonale par deux lignes de pliage parallèles par deux lignes de pliage parallèles à ces dernières sont ménagées des languettes (8, 8') ou des ébauches de languettes articulées sur le reste de la paroi ou du panneau associé par des lignes de pliage parallèles à celles par lesquelles ces deux panneaux (5, 5') sont articulés sur la partie polygonale (3, 3').

8. Corps d'emballage selon l'une des revendications 1 à 3, contenant une rangée d'articles (10) identiques y occupant tous la même position, **caractérisé en ce que** les languettes (8, 8') associées à chacun des panneaux (6,6') doublant les deux parois parallèles (5, 5') sont interposées entre les articles conditionnés ou engagées dans ceux-ci.

## Claims

1. Packaging element made of a semirigid material such as board or corrugated board, this element forming a tray (1) for transporting and displaying for sale a row of identical items all occupying the same position therein, this element comprising a polygonal base part (3) and side walls (4, 5) connected by fold lines to this base part (3) and raised at right angles to the latter, means being provided to lock these walls in the raised position, this packaging being **characterized in that**, in panels (6) connected to, and in contact with, these walls (5) and folded flat against them on the inside, there are tabs (8, 8') hinged to these walls or panels by fold lines parallel to the base part (3), these tabs (8, 8') thus being able to be folded out at right angles to these walls or panels to form separators between the packaged items (10) or to be engaged in these items, in order to hold them in position.

2. Packaging element according to Claim 1, **characterized in that** the tabs (8, 8') are precut in the parallel walls (5') or in the panels (6) that fold flat against these walls (5).

3. Packaging element according to Claim 1, **characterized in that** the tabs (8, 8') consist of outlines limited by rupture initiation lines in the parallel walls (5') or in the panels (6) that fold flat against these walls (5).

4. Packaging comprising the element (1) according to one of Claims 1 to 3 and a lid (2) that fits over this element (1), at least one of the walls of which is glued to the corresponding wall (4, 4') of the element (1).

5. Packaging according to Claim 4, **characterized in that that** part (11, 11') of the wall (4, 4') of the element (1) to which one wall of the lid (2) is glued is limited by rupture initiation lines that enable it to be separated from the rest of the wall (4, 4').

6. Packaging according to Claim 5, **characterized in that** the wall of the lid (2) comprises, beneath the part (11, 11'), a cutout or notch (13), enabling pressure to be applied by a finger against the wall (4, 4') so as to detach it from the part (11, 11').

7. Precut and scored blank made of a semirigid material such as board or corrugated board, to make a packaging element according to one of Claims 1 to 3, this blank comprising a polygonal part (3, 3') designed to form the base part of the packaging and, connected to at least some of the sides of this polygonal part (3) by fold lines, panels (4, 4'; 5, 5') designed to form side walls for the packaging, this packaging being **characterized in that**, in two panels (6, 6') connected to the two panels (5, 5') connected to the polygonal part by two parallel fold lines by two fold lines parallel to the previous fold lines, there are tabs (8, 8') or outlines of tabs hinged to the rest of the wall or associated panel by fold lines parallel to the fold lines by which these two panels (5, 5') are hinged to the polygonal part (3, 3').

8. Packaging element according to one of Claims 1 to 3, containing a row of identical items (10) all occupying the same position therein, **characterized in that** the tabs (8, 8') connected to each of the panels (6, 6') that fold flat against the two parallel walls (5, 5') are interposed between the packaged items or engaged in them.

## Patentansprüche

1. Verpackungskörper aus halbsteifem Material wie z.B. Pappe oder Wellpappe,
wobei der Körper ein Körbchen (1) bildet für den Transport und die Verkaufsausstellung für eine Reihe von Artikeln, die identisch sind und alle dieselbe Lage einnehmen,
der Körper einen polygonalen Bodenabschnitt (3) und Seitenwände (4, 5) aufweist, die über Faltlinien an diesen Bodenabschnitt (3) angrenzen und senkrecht zu diesem aufgerichtet sind,
ein Mittel vorgesehen ist zum Verriegeln dieser Wände in der aufgerichteten Stellung,
die Verpackung **dadurch gekennzeichnet ist, dass**
Platten (6), die an diese Wände (5) angrenzen und mit ihnen in Kontakt sind und sie auf der Innenseite verdoppeln, mit Zungen (8, 8') versehen sind, die über zum Bodenabschnitt (3) parallele Faltlinien gelenkig an den Wänden oder Platten angebracht sind,
diese Zungen (8, 8') somit in der Lage sind, senkrecht zu diesen Wänden oder Platten aufgerichtet zu werden, um Trennelemente zwischen den verpackten Artikeln (10) zu bilden oder um in diese Artikel einzugreifen, um sie in ihrer Stellung zu halten.

2. Verpackungskörper gemäß Anspruch 1, **dadurch gekennzeichnet, dass** die Zungen (8, 8') in den parallelen Wänden (5') oder in den Platten (6), die diese Wände (5) verdoppeln, vorgeschnitten sind.

3. Verpackungskörper gemäß Anspruch 1, **dadurch gekennzeichnet, dass** die Zungen (8, 8') aus Rohformen gebildet sind, die durch Anrisslinien in den parallelen Wänden (5') oder in den Platten (6), die diese Wände(5) verdoppeln, begrenzt sind.

4. Verpackung, die den Körper (1) gemäß einem der Ansprüche 1 bis 3 und einen Deckel (2) enthält, der den Körper (1) bedeckt und bei dem zumindest eine seiner Seitenwände gegen die entsprechende Wand (4, 4') des Körpers (1) geklebt ist.

5. Verpackung gemäß Anspruch 4, **dadurch gekennzeichnet, dass** der Abschnitt (11, 11') der Wand (4, 4') des Körpers (1), gegen den eine Wand des Deckels (2) geklebt ist, von Anrisslinien begrenzt ist, die es ermöglichen, ihn von dem Rest der Wand zu trennen (4, 4').

6. Verpackung gemäß Anspruch 5, **dadurch gekennzeichnet, dass** die Wand de Deckels (2) unterhalb des Abschnitts (11, 11') einen Einschnitt oder eine Einbuchtung (13) enthält, die es ermöglicht, mittels eines Fingers einen Druck auf die Wand (4, 4') auszuüben, um sie von dem Abschnitt (11, 11') zu lösen.

7. Vorgeschnittener und vorgefalzter Zuschnitt aus halbsteifem Material wie z.B. Pappe oder Wellpappe zum Verwirklichen eines Verpackungskörpers gemäß einem der Ansprüche 1 bis 3, wobei der Zuschnitt enthält:
einen polygonalen Abschnitt (3, 3'), der dazu bestimmt ist, den Boden der Verpackung zu bilden, und
Platten (4, 4'; 5, 5'), die über Faltlinien zumindest an bestimmte Seiten des polygonalen Abschnitts (3) angrenzen und dazu bestimmt sind, Seitenwände der Verpackung zu bilden,
wobei die Verpackung **dadurch gekennzeichnet ist, dass**
in zwei Platten, (6, 6') die an die zwei Platten (5, 5'), die über zwei parallele Faltlinien an den polygonalen Abschnitt angrenzen, über zwei zu den letzteren parallele Faltlinien angrenzen, Zungen (8, 8') oder Rohformen von Zungen gebildet sind, die mit dem Rest der Wand oder der zugeordneten Platte über Faltlinien gelenkig verbunden sind, die parallel zu denjenigen sind, über die die zwei Wände (5, 5') gelenkig mit dem polygonalen Abschnitt (3, 3') verbunden sind.

8. Verpackungskörper gemäß einem der Ansprüche 1 bis 3, der eine Reihe von Artikeln enthält (10) die identisch sind und alle dieselbe Lage einnehmen, **dadurch gekennzeichnet, dass** die Zungen (8, 8') die jeder der die zwei parallelen Wände (5, 5') verdoppelnden Platten (6, 6') zugeordnet sind, zwischen die verpackten Artikeln dazwischen gesteckt sind oder in diese eingreifen.
